# FASCICULE DE BREVET EUROPEEN

(11) **EP 0 116 293 B1**
(45) Date de publication et mention de la délivrance du brevet: **20.07.1988**
(21) Numéro de dépôt: 84100273.6
(22) Date de dépôt: 12.01.1984
(51) Int. Cl.: B61L 1/18

(54) **Système de modulation pour circuits de voie ferroviaires**
Modulationssystem für Eisenbahnstromkreise
Modulation system for railway circuits

(30) Priorité: 13.01.1983 FR 8300429
(43) Date de publication de la demande: 22.08.1984
(73) Titulaire: ALSTHOM, F-75784 Paris Cédex 16 (FR)
(72) Inventeur: Pontier, Claude, F-78140 Velizy Villacoublay (FR)
(74) Mandataire: Weinmiller, Jürgen

(56) Documents cités:
- DE-A- 2 700 008
- FR-A- 1 007 492
- FR-A- 2 118 946
- US-A- 3 958 781

## Description

La présente invention concerne les systèmes de modulation pour circuits de voie ferroviaires, permettant de rendre aussi faible qu'on le désire leur probabilité de perturbation par les courants parasites, auxquels les appareils utilisés sont soumis en fonctionnement.

Les circuits de voie sont des dispositifs très anciennement et très largement répandus en technique ferroviaire pour s'assurer de l'absence des trains dans une portion de voie déterminée. Le principe des circuits de voie est fondé sur la division d'une voie ferrée en cantons successifs isolés les uns des autres par des paires de joints ou des dispositifs électriques de séparation créant une discontinuité électrique dans chacun des rails. Un émetteur de signaux électriques est disposé pour être relié aux deux rails à l'une des extrémités du canton et un récepteur des mêmes signaux ayant parcouru les rails est disposé à l'autre extrémité du même canton entre les deux rails également. Un train pénétrant à l'entrée du canton du côté du récepteur provoque un court-circuit des signaux par la liaison électrique rails- essieux du train et ce court-circuit des signaux détecté par le récepteur engendre un changement d'état de la signalisation, les feux passant par exemple au rouge à l'entrée du train dans le canton et empêchant ainsi le train suivant de pénétrer dans le canton tant que le canton est occupé par le train qui le précède.

Les systèmes de modulation des circuits de voie utilisés jusqu'à présent peuvent être, par exemple, soit du type de modulation à impulsions (voir par exemple le document FR-A-1 007 492), soit du type de fréquence porteuse sinusoidale modulée en amplitude ou en fréquence (voir par exemple le document FR-A-2 118 946). Dans le cas de la modulation par impulsions, celles-ci sont générées par l'émetteur de voie d'un canton avec une certaine polarité, les impulsions ayant une fréquence de récurrence particulière, alors que l'émetteur du canton adjacent génère des impulsions d'une polarité inverse, les impulsions ayant une fréquence de récurrence légèrement différente. Dans le cas de la modulation en amplitude ou en fréquence d'une fréquence porteuse, la fréquence porteuse est différente d'un canton à l'autre ainsi que la fréquence de modulation. Dans tous les cas, modulation par impulsions ou modulation de la porteuse sinusoïdale, l'information à transmettre qui conduit à l'état un ou l'état zéro de la signalisation dépend soit de la polarité d'impulsion et de son amplitude soit du couple fréquence porteuse-fréquence de modulation et de son amplitude. Lorsque le récepteur détecte une absence d'impulsion, une polarité d'impulsion inverse ou une amplitude insuffisante, dans le cas de modulation par impulsions, le récepteur fait passer le signal au rouge. Lorsque le récepteur détecte une absence de porteuse ou une amplitude insuffisante de porteuse ou une fréquence de modulation incorrecte dans le cas de modulations d'amplitude ou de fréquence, le récepteur fait passer le signal au rouge également.

Cependant les systèmes de modulation de circuits de voie classiques ont l'inconvénient de ne pas être assez fiables au point de vue sécurité. En effet, la puissance toujours croissante des moteurs de traction modernes et des organes électrotechniques annexes tels que les convertisseurs de tous type (courant, tension, fréquence) entraîne la production de courants parasites de niveau de plus en plus élevé et de formes de complexité croissante. D'autre part, les signaux de modulation employés dans les systèmes classiques 'sont fixes et ont des caractéristiques immuables. Il est évident qu'un signal parasite dans la bande de fréquences utilisée par le circuit de voie et semblable aux signaux utilisés, peut provoquer dans le récepteur le passage à un état inverse de l'état commandant l'arrêt des trains ce qui peut conduire à des catastrophes.

Le système de modulation de la présente invention remédie à cet inconvénient. Celui-ci assure en effet une très grande sécurité par suite de la probabilité d'erreur d'identification insignifiante qui est obtenue.

Ce but est atteint selon l'invention par le système tel qu'il est défini par. chacune des revendications indépendantes. En ce qui concerne des exemples de mises en oeuvre préférées, référence est faite aux sous-revendications.

En se référant aux figures schématiques 1 et 2 ci-jointes on va décrire ci-après un exemple de mise en oeuvre de la présente invention, exemple donné à titre purement illustratif et nullement limitatif.

La figure 1 représente un schéma de principe électrique d'un émetteur du circuit de voie modulé par un générateur de série binaire pseudo-aléatoire.

la figure 2 représente un schéma de principe d'un récepteur de circuit de voie modulé par des signaux codés par la série binaire pseudo-aléatoire ayant traversé la voie.

On voit sur la figure 1 un émetteur de circuit de voie constitué d'un registre à décalage 10 comprenant n = 6 cellules à titre d'exemple les étages 1, 2, 3....6 du registre 10 sont incrémentés par une horloge 11 dont la période commande l'avance du registre. Le bit introduit à l'entrée 12 du registre 10 pour chaque période de l'horloge est obtenu par addition modulo 2 au moyen de trois OU EXCLUSIF 13, 14, 15 dans cet exemple branchés sur les étages 1, 3, 5 et 6 du registre 10. Il est à noter que dans un autre émetteur les OU EXCLUSIFS 13, 14, 15 seraient branchés sur d'autres étages du registre 10 à l'exception de l'étage 6 toujours utilisé.

Le bit présent à la sortie 16 du registre 10 à chaque période de l'horloge 11 constitue la suite de la série binaire pseudo-aléatoire en cours de génération. Un tel dispositif engendre pour une longueur n du registre à décalage 10 et certaines combinaisons des modules OU EXCLUSIF une série binaire périodique linéaire de longueur 2"-' bits. La théorie des polynômes montre en effet que si l'on considère les nombres binaires de n bits contenus à chaque instant dans le registre à décalage 10 tous les nombres possibles à l'exception de 0...0 apparaissent successivement une fois et une seule à chaque période de la série dans une ordre qui est fonction d' nombre et de l'emplacement des modules. De ce fait si l'on connaît la longueur n du registre à décalage 10, le nombre et l'emplacement des modules et le nombre qu'il contient a un instant donné, il est possible de prévoir ses contenus successifs futurs et donc la série émise.

La sortie 16 du registre 10 communique avec un modulateur ou un générateur d'impulsions 17 délivrant un signal à un amplificateur de puissance 18 afin de l'amplifier. Dans le cas d'un modulateur 17 le signal est constitué d'une fréquence porteuse de valeur 1000 Hz par exemple, modulée en amplitude ou en fréquence par une fréquence modulante FI de valeur 12 Hz par exemple quand un bit "un" est présent à la sortie 16 du registre 10 et par une fréquence modulante F2 de valeur 17 Hz par exemple quand un bit "zéro" est présent à la sortie 16 du registre 10.

Dans le cas d'un générateur impulsions 17, le signal est constitué d'impulsions par exemple rectangulaires, à polarité positive, par exemple quand un bit "un" est présent à la sortie 16 du registre 10 et à polarité négative, par exemple, quand un bit "zéro" est présent à la sortie 16 du registre 10.

Le signal modulé, amplifié par l'amplificateur 18 au niveau de puissance requis pour le fonctionnement du circuit de voie, est injecté dans la voie, à une extrémité de la portion de voie dans laquelle on désire s'assurer de l'absence de train, par la sortie 19 de l'amplificateur 18.

La figuré 2 montre le récepteur de circuit de voie correspondant à l'émetteur qui vient d'être décrit.

Le récepteur est relié à la voie par son entrée 20 à l'extrémité opposée à l'émetteur de la portion de voie dans laquelle on désire s'assurer de l'absence de train. Le signal présent à l'entrée 20 du récepteur est d'abord filtré dans un filtre 21. Dans le cas de la modulation par impulsions le filtre 21 est adapté à la largeur des impulsions et à leur fréquence de récurrence. Dans le cas de la modulation de la porteuse le filtre 21 est un filtre passe-bande centré sur la fréquence porteuse.

Le signal est ensuite démodulé dans le démodulateur 22. Celui-ci est constitué d'éléments actifs tels que des diodes par exemple.

A la sortie 23 du démodulateur 22 apparait la série binaire engendrée par l'émetteur à la sortie 16 du registre 10. Cette série binaire est appliquée à un registre 100 de même longueur que le registre 10 de l'émetteur. L'avance du registre est commandée par une horloge 110 synchronisée par les signaux présents à la sortie 23 du démodulateur 22. Le registre 100 comporte le même nombre de modules OU EXCLUSIF 130,140 et 150 reliés aux mêmes étages 1, 3, 5 et 6 du registre 100 que les modules 13,14 et 15 du registre 10 de l'émetteur.

La théorie des polynômes montre qu'après une période de synchronisation de durée au plus égale à n bits (n étant la longeur des registres), le bit existant à la sortie 24 des modules 130, 140 et 150 est le même que celui qui sera reçu à la sortie 23 du démodulateur 22 à la période suivante de l'horloge 11 de l'émetteur. Cette égalité est contrôlée par le comparateur 25. Lorsque les bits présents aux entrées 23 et 24 de ce comparateur sont 1 et 1 ou O et O sa sortie 26 délivre l'état 1 ce qui signifie que la comparaison est correcte. Lorsque les bits présents aux entrées 23 et 24 du comparateur 25 sont 1 et 0 ou 0 et 1 la sortie 26 du comparateur est à l'état logique 0 ce qui signifie que la comparaison est incorrecte.

La sortie 26 du comparateur 25 est appliquée à un temporisateur à l'attraction 27 qui commande le relais 28 de sortie du récepteur du circuit de voie dont des contacts 29 commandent l'allumage des lampes du signal d'entrée dans le circuit de voie. Le retard de temporisation du temporisateur 27 est fixé de telle sorte que le relais 28 ne soit excité qu'après un certain nombre m de comparaisons exactes successives. Il est choisi de manière à obtenir la probabilité désirée d'erreur d'identification de la série binaire pseudo-aléatoire prévue pour le circuit de voie considéré. Un exemple de réalisation prévoit ainsi par exemple un nombre de m = 32 comparaisons exactes successives pour un registre à n = 6 étages.

Les applications de la présente invention sont du domaine des transports ferroviaires et notamment du contrôle et de la sécurité ferroviaires.

## Revendications

1. Système de modulation pour circuits de voie ferroviaires, comportant
- un émetteur équipé d'un modulateur par impulsion (10-17) pour engendrer un train d'impulsions ayant une polarité positive ou négative, lequel train d'impulsions est destiné à être appliqué à l'entrée d'un circuit de voie ferroviaire, et
- un récepteur comportant des moyens détecteurs pour les impulsions apparaissant à la sortie du circuit de voie ferroviaire, le systeme étant caractérisé en ce que
- le modulateur (10-17) comporte un générateur (10,15) d'au moins une série binaire pseudo-aléatoire dont les bits de la valeur "un" effectuent la génération des impulsions ayant l'une des deux polarités et dont les bits de la valeur "zéro" effectuent la génération des impulsions ayant l'autre des polarités.

2. Système de modulation pour circuits de voie ferroviaires, comportant
- un émetteur équipé d'un générateur d'une fréquence porteuse et d'un modulateur (17) effectuant la modulation de la fréquence porteuse avec une, première ou une deuxième fréquence de modulation, le signal de fréquence porteuse modulé étant destiné à être appliqué à l'entrée d'un circuit de voie ferroviaire, et
- un récepteur comportant des moyens détecteurs (20-22) pour le signal de fréquence porteuse modulé fourni à la sortie du circuit de voie ferroviaire,
le système étant caractérisé en ce que
- le modulateur (10-17) comporte un générateur (10-15) d'au moins une série binaire pseudo-aléatoire dont les bits de la valeur "un" effectuent la modulation de la fréquence porteuse à la première fréquence de modulation et dont les bits de la valeur "zéro" effectuent la modulation de la fréquence porteuse à la deuxième fréquence de modulation.

3. Système de modulation selon l'une des revendications 1 ou 2, caractérisé par le fait que les séries binaires pseudo-aléatoires sont différentes pour des circuits de voie ferroviaires formés par des cantons successifs d'une voie ferrée et que le générateur de série binaire pseudo-aléatoire est constitué d'un registre (10) à décalage incrémenté par une horloge (11) et des modules OU EXCLUSIF fournissant à l'entrée du registre à décalage une valeur binaire résultant de la combinaison des valeurs de bits dans certains des étages du registre, le choix desdits étages (1, 2, 3, 4, 5, 6) étant différent pour chaque série binaire pseudo-aléatoire.

4. Système de modulation selon les revendications 1 et 3, caractérisé par le fait que ledit modulateur comporte à la sortie du dernier étage dudit registre (10) à décalage, un générateur d'impulsions (17) à polarité variable suivi d'un amplificateur (18) de puissance délivrant des impulsions amplifiées dans le circuit de voie, ledit générateur d'impulsions (17) délivrant une impulsion positive lorsque le bit à la sortie du registre à décalage est "un" et une impulsion négative lorsque le bit à la sortie du registre (10) à décalage est "zéro".

5. Système de modulation selon les revendications 2 et 3, caractérisé par le fait que le modulateur (17) est relié à la sortie du dernier étage (6) dudit registre à décalage et est suivi d'un amplificateur de puissance (18) délivrant lesdits signaux de fréquence porteuse modulés dans le circuit de voie, ledit modulateur (17) délivrant des signaux de fréquence porteuse modulés à la première fréqeunce de modulation lorsque le bit à la sortie du registre à décalage est "un" et à la deuxième fréquence de modulation lorsque le bit à la sortie du registre à décalage est "zéro".

6. Système de modulation selon la revendication 5, caractérisé par le fait que ledit modulateur (17) des signaux de la fréquence porteuse utilise une modulation en amplitude afin .d'engendrer lesdits signaux de fréquence porteuse modulés.

7. Système de modulation selon la revendication 5, caractérisé par le fait que ledit modulateur (17) des signaux de la fréquence porteuse utilise une modulation en fréquence afin d'engendrer lesdits signaux de fréquence porteuse modulés.

8. Système de modulation selon l'une des revendications 1 ou 2, caractérisé par le fait que le récepteur comporte un générateur de code cyclique constitué d'un registre (100) à décalage identique à celui dudit émetteur correspondant dont les modules OU EXCLUSIF (130, 140, 150) sont branchés sur les mêmes étages du registre selon la même disposition et dont la sortie est comparée dans un comparateur (25) avec la série binaire pseudo-aléatoire provenant desdits moyens détecteurs.

9. Système de modulation selon la revendication 8, caractérisé par le fait qu'après ledit comparateur (25) est disposé un temporisateur (27) à l'attraction actionnant un relais (28) de sortie dudit récepteur, ledit temporisateur (27) ayant un retard de temporisation tel qu'il permet d'obtenir la probabilité désirée d'erreur d'identification de ladite série binaire pseudo-aléatoire affectée au circuit de voie considéré.

## Patentansprüche

1. Modulationssystem für Eisenbahnstromkreise, mit einem Sender mit Impulsmodulator (10-17) zur Erzeugung einer Reihe von Impulsen mit positiver und negativer Polarität, die an den Eingang eines Eisenbahnstromkreises anlegbar ist, und einem Empfänger mit Detektormitteln zur Erfassung der am Ausgang des Eisenbahnstromkreises erscheinenden Impulse, dadurch gekennzeichnet, daß der Modulator (10-17) einen Generator (10, 15) zur Erzeugung mindestens einer binären Pseudozufallsfolge aufweist, deren Bits mit Wert "1" die Impulse einer der beiden Polaritäten erzeugen, und deren Bits mit Wert "0" die Impulse der anderen Polarität erzeugen.

2. Modulationssystem für Eisenbahnstromkreise mit einem Sender, der einen Trägerfrequenzgenerator und einen Modulator (17) zur Modulation der Trägerfrequenz mit einer ersten oder einer zweiten Modulationsfrequenz aufweist, wobei das modulierte Trägerfrequenzsignal an den Eingang eines Eisenbahnstromkreises anlegbar ist, und.
einem Empfänger mit Detektormitteln (20-22) zur Erfassung des am Ausgang des Eisenbahnstromkreises erscheinenden modulierten Trägerfrequenzsignals, dadurch gekennzeichnet, daß der Modulator (10-17) einen Generator (10-15) zur Erzeugung mindestens einer binären Pseudozufallsfolge aufweist, deren Bits mit Wert "1" die Modulation der Trägerfrequenz mit der ersten Modulationsfrequenz bewirken, und deren Bits mit Wert "0" die Modulation der Trägerfrequenz mit der zweiten Trägerfrequenz bewirken.

3. Modulationssystem nach einem der Ansprüche 1 bis 2, dadurch gekennzeichnet, daß die binären Pseudozufallsfolgen für die durch aufeinanderfolgende Gleisabschnitte gebildeten Eisenbahnstom, kreise unterschiedlich sind und daß der Generator zur Erzeugung der binären Pseudozufallsfolge aus einem Schieberegister (10), welches durch einen Taktgeber (11) inkrementiert wird, und aus Exklusiv-ODER-Moduln besteht, welche dem Eingang des Schieberegisters einen Binärwert zuführen, der aus der Kombination der Bitwerte bestimmter Registerstufen resultiert, wobei die Auswahl dieser Stufen (1, 2, 3, 4, 5, 6) für jede binäre Pseudozufallsfolge eine andere ist.

4. Modulationssystem nach den Ansprüchen 1 und 3, dadurch gekennzeichnet, daß der Modulator am Ausgang der letzten Stufe des Schieberegisters (10) einen Generator (17) für Impulse variabler Polarität besitzt, gefolgt von einem Leistungsverstärker (18), welcher verstärkte Impulse in den Stromkreis liefert, wobei der Impulsgenerator (17) einen positiven Impuls abgibt, wenn das Bit am Schieberegisterausgang den Wert "1" hat, und einen negativen Impuls, wenn das Bit am Ausgang des Schieberegisters (10) den Wert "O" hat.

5. Modulationssystem nach den Ansprüchen 2 und 3, dadurch gekennzeichnet, daß der Modulator (17) mit dem Ausgang der letzten Stufe (6) des Schieberegisters verbunden ist, gefolgt, von einem Leistungsverstärker (18), welcher die modulierten Trägerfrequenzsignale in den Bahnstromkreis liefert, wobei der Modulator (17) Trägerfrequenzsignale liefert, die mit der ersten Modulationsfrequenz moduliert werden, wenn das Bit am Schieberegisterausgang den Wert "1" hat, und mit der zweiten Modulationsfrequenz, wenn das Bit am Schieberegisterausgang den Wert "0" hat.

6. Modulationssystem nach Anspruch 5, dadurch gekennzeichnet, daß der Modulator (17) der Trägerfrequenzsignale mit Amplitudenmodulation arbeitet, um die modulierten Trägerfrequenzsignale zu erzeugen.

7. Modulationssystem nach Anspruch 5, dadurch gekennzeichnet, daß der Modulator (17) der Trägerfrequenzsignale mit Frequenzmodulation arbeitet, um die modulierten Trägerfrequenzsignale zu erzeugen.

8. Modulationssystem nach einem der Ansprüche 1 oder 2, dadurch gekennzeichnet, daß der Empfänger einen zyklischen Kodegenerator aufweist, der aus einem Schieberegister (100) besteht, das mit demjenigen des zugehörigen Senders identisch ist, und dessen Exklusiv-ODER-Module (130,140,150) an die gleichen Stufen des Registers in der gleichen Verteilung geschaltet sind, wobei das Ausgangssignal des Schieberegisters in einem Komparator (25) mit der binären Pseudozufallsfolge verglichen wird, welche von den Detektormitteln geliefert wird.

9. Modulationssystem nach Anspruch 8, dadurch gekennzeichnet, daß dem Komparator (25) ein Zeitverzögerungsglied (27) nachgeschaltet ist, das ein Relais (28) am Ausgang des Empfängers verzögert anziehen läßt, wobei das Zeitverzögerungsglied (27) eine Zeitverzögerung von einer Größe besitzt, daß die gewünschte, dem betreffenden Bahnstromkreis zugewiesene 1dentifikationsfehlerwahrscheinlichkeit erreicht wird.

## Claims

1. A modulation system for railway track circuits, comprising
- a transmitter equipped with a pulse modulator (10-17) for generating a pulse sequence having a positive or negative polarity and adapted for being applied to the input of a railway track circuit, and
- a receiver comprising detection means for detecting the pulses appearing at the output of the railway track circuit, characterized in that the modulator (10-17) comprises a generator (10, 15) for delivering at least one pseudorandom binary sequence, of which the "1" bits cause pulses having one of the two polarities to be generated, and of which the "0" bits cause pulses having the other polarity to be generated.

2. A modulation system for railway track circuits, comprising
- a transmitter equipped with a carrier frequency generator, and with a modulator (17) for modulating the carrier frequency with a first and a second modulation frequency, wherein the modulated carrier frequency signal is applicable to the input of a railway track circuit, and
- a receiver comprising detection means (20-22) for detecting the modulated carrier frequency signal delivered at the output of the railway track circuit,
- characterized in that the modulator (10-17) comprises a generator (10-15) for delivering at least one pseudorandom binary sequence, of the which the "1" bits cause the carrier frequency to be modulated by the first modulation frequency, and of which the "0" bits cause the carrier frequency to be modulated by the second modulation frequency.

3. A modulation system according to one of the claims 1 or 2, characterized in that the pseudorandom binary sequences for the railway track circuits formed by the successive track sections are different from each other, and that the pseudorandom binary sequence generator is constituted of a shift register (10) incremented by a clock (11) and of Exclusive OR modules supplying the input of the shift register with a binary value resulting from the combination of bit values of certain register stages, the choice of the stages (1, 2, 3, 4, 5, 6) being distinct for each pseudorandom binary series.

4. A modulation system according to claims 1 and 3, characterized in that the modulator comprises, at the output of the last stage of said shift register (10), a generator (17) for pulses having a variable polarity, followed by a power amplifier (18) which delivers amplified pulses to the track circuit, said pulse generator (17) delivering a positive pulse,, when the bit at the output of the shift register amounts to "1", and a negative pulse, when the bit at the output of the shift register (10) amounts to "0".

5. A modulation system according to claims 2 and 3, characterized in that the modulator (17) is connected to the output of the last stage (6) of said shift register and is followed by a power amplifier (18) supplying the modulated carrier frequency signals to the track circuit, said modulator (17) supplying the carrier frequency signals modulated by the first modulation frequency, when a bit at the output of the shift register amounts to "1", and modulated by the second modulation frequency, when the bit at the output of the shift register amounts to "0".

6. A modulation system according to claim 5, characterized in that the modulator (17) for the carrier frequency signals operates in the amplitude modulation mode for generating said modulated carrier frequency signals.

7. A modulation system according to claim 5, characterized in that the modulator (17) for the carrier frequency signals operates in the frequency modulation mode for generating the modulated carrier frequency signals.

8. A modulation system according to one of claims 1 or 2, characterized in that the receiver comprises a cyclic code generator constituted of a shift register (100) identical with the one of the corresponding transmitter, the Exclusive OR modules (130, 140, 150) of which are connected to the same register stages, adopting the same disposition, and the output of which is connected to a comparator (25) for comparison with the pseudorandom binary sequence issuing from said detector means.

9. A modulation system according to claim 8, characterized in that the comparator (25) is followed by a pick-up delay device (27) acting upon an output relay (28) of the receiver, said delay device (27) having a time delay which allows to obtain the desired identification error probability of the pseudorandom binary sequence allocated to the considered track circuit.
